# EUROPÄISCHE PATENTSCHRIFT

(11) **EP 1 300 237 B1**
(45) Veröffentlichungstag und Bekanntmachung des Hinweises auf die Patenterteilung: **04.10.2006**
(21) Anmeldenummer: 02005381.5
(22) Anmeldetag: 15.03.2002
(51) Int. Cl.: B31B 1/26

(54) **Verfahren und Vorrichtung zum Falten von plattenförmigen Elementen, insbesondere Kartonagen**
Method and apparatus for folding blanks, especially of carton
Méthode et dispositif pour le pliage de matériaux plats en feuilles, en particulier en carton

(30) Priorität: 05.10.2001 DE 10149053
(43) Veröffentlichungstag der Anmeldung: 09.04.2003
(73) Patentinhaber: Ligmatech Automationssysteme GmbH, 09638 Lichtenberg (DE)
(72) Erfinder: Tönnigs, Bodo, 09638 Lichtenberg (DE); Uhlemann, Lutz, 01738 Colmnitz (DE)
(74) Vertreter: HOFFMANN EITLE

(56) Entgegenhaltungen:
- US-A- 5 716 314
- US-A- 5 997 459

## Beschreibung

### Technisches Gebiet

Die vorliegende Erfindung betrifft ein Verfahren zum Falten von plattenförmigen Elementen, insbesondere von Kartonagen. Des weiteren betrifft die vorliegende Erfindung eine Vorrichtung zum Falten von plattenförmigen Elementen zur Durchführung des Verfahrens.

### Stand der Technik

Plattenförmige Elemente, wie beispielsweise Kartonagen werden für vielfältige Zwecke verwendet, wie beispielsweise für das Verpacken von Gegenständen. Während des Verpackungsvorganges ist in der Regel ein Falten der Kartonagen erforderlich, um den zu verpackenden Gegenstand mit der Kartonage zu umschließen.
Im Stand der Technik sind Verfahren zum Falten von Kartonagen sowie entsprechende Vorrichtungen bekannt, bei denen benachbarte Kartonabschnitte entlang einer Faltkante gefaltet werden, wobei entlang der Faltkante feste oder bewegliche Gegendruckelemente anliegen und zumindest ein Kartonabschnitt um die Achse der Faltkante herum gebogen wird.
Diese bekannten Verfahren und Vorrichtungen zum Falten von Kartonagen besitzen zunächst den Nachteil, dass die Gegendruckelemente nach dem Faltvorgang im Inneren des gefalteten Elementes liegen und von dort entfernt werden müssen. Darüber hinaus müssen das zu faltende Element und/oder die Gegendruckelemente derart verfahren und gesteuert werden, dass sie während des Faltens aneinander anliegen, was eine erhöhte Komplexität des Verfahrens und der Vorrichtung zum Falten mit sich bringt.
Insbesondere bei einer hohen Anzahl an nacheinanderfolgenden Faltvorgängen werden diese häufig im Durchlaufbetrieb durchgeführt, d. h. die zu faltenden Gegenstände werden während des Faltvorganges nacheinander durch eine Faltvorrichtung geführt.
Allerdings ist im Durchlaufbetrieb die Anordnung von Gegendruckelementen besonders nachteilig, da die oben genannten Nachteile des Standes der Technik verstärkt werden und der reibungslose Durchlauf der zu faltenden Elemente durch die Gegendruckelemente behindert wird.

Eine derartige Faltvorrichtung mit Gegendruckelementen ist auch in der US 5,997,459 offenbart. Ferner zeigt die US 5,713,314 eine Faltvorrichtung, bei der eine Schrägstellung von Faltrollen vermieden werden soll.

### Darstellung der Erfindung

Der vorliegenden Erfindung liegt das technische Problem zugrunde, ein Verfahren zum Falten plattenförmiger Elemente, insbesondere von Kartonagen bereitzustellen, welches die genannten Nachteile des Standes der Technik im Durchlaufbetrieb beseitigt, keine Gegendruckelemente erfordert, und einfach durchzuführen ist.
Zusätzlich soll eine Vorrichtung zum Falten plattenförmiger Elemente, insbesondere von Kartonagen, bereitgestellt werden, die das Verfahren vorteilhaft und ohne Gegendruckelemente ausgestaltet.

Dieses technische Problem wird durch ein Verfahren zum Falten plattenförmiger Elemente nach Anspruch 1 sowie eine entsprechenden Vorrichtung nach Anspruch 4 gelöst, bei welchen dank der Erfindung auf störende Gegendruckelemente verzichtet werden kann.

Der vorliegenden Erfindung liegt der Gedanke zugrunde, dass die Kraftkomponente für den Abbiegevorgang an dem zu faltenden Abschnitt des plattenförmigen Elementes nicht durch separate, aufwändige Gegendruckelemente, sondern durch die Vertikalkomponente der Kontaktkraft zwischen der zweiten Druckvorrichtung und plattenförmigem Element ausgeglichen wird. Mit anderen Worten kann dank des verbesserten Kraftangriffs der zweiten Druckvorrichtung an dem plattenförmigen Element bei der vorliegenden Erfindung auf die im Stand der Technik erforderlichen Gegendruckelemente entlang der Faltkante verzichtet werden.

Die mit der Erfindung erreichten Vorteile bestehen insbesondere darin, dass sich dank des Verzichtes auf Gegendruckelemente ein ungestörter Ablauf des Faltvorganges und eine vereinfachte Konstruktion und Steuerung der Faltvorrichtung ergeben. So müssen Gegendruckelement und Faltkante nicht mehr aneinander angelegt werden und es wird kein Gegendruckelement durch das Falten eingeschlossen. Diese Verbesserungen wirken sich besonders vorteilhaft auf Faltvorgänge im Durchlaufverfahren aus, da die plattenförmigen Elemente die Faltvorrichtung ohne Gegendruckelement ungehindert durchlaufen können.

Insbesondere bei einer hohen Anzahl an nacheinanderfolgenden Faltvorgängen ist es vorteilhaft, das Falten gemäß der vorliegenden Erfindung im Durchlaufverfahren durchzuführen. Dabei werden die zu faltenden plattenförmigen Elemente nacheinander in die Faltvorrichtung eingelegt und zum Falten durch diese hindurchgeführt. Dadurch ergibt sich ein kontinuierlicher Faltvorgang, was zu Zeit- und Kosteneinsparungen führt.

Nach einer ersten Weiterbildung der vorliegenden Erfindung wird die Faltkante der plattenförmigen Elemente als Falterleichterung, bevorzugt als Querschnittsverjüngung und/oder Perforation, erzeugt. Auf diese Weise wird die gewünschte Lage der Faltkante vordefiniert und die zum Falten erforderliche Kraft wird erheblich vermindert.

Um den Steuerungsaufwand des Faltverfahrens und den Konstruktionsaufwand der Faltvorrichtung zu vermindern, nimmt die zweite Druckvorrichtung gemäß einer Weiterbildung der Erfindung während des Faltens eine stationäre Position ein,
an welcher der zweite Abschnitt der plattenförmigen Elemente entlanggeführt wird. Bei dieser Weiterbildung erfolgt das Falten des plattenförmigen Elementes nicht durch eine Bewegung der zweiten Druckvorrichtung, sondern durch die Bewegung des plattenförmigen Elementes. Besonders vorteilhaft ist diese Vorgehensweise im Durchlaufverfahren, da dann die Durchlaufbewegung des plattenförmigen Elementes durch die Faltvorrichtung gleichzeitig zur Ausführung des Faltvorganges genutzt wird.

Zur Erzeugung der zweiten Kraftkomponente in der Ebene des zweiten Abschnittes des plattenförmigen Elementes ist es vorteilhaft, gemäß einer weiteren Fortbildung der vorliegenden Erfindung Kontaktkräfte infolge Gleit- oder Haftreibung zwischen der zweiten Druckvorrichtung und dem zweiten Abschnitt der plattenförmigen Elemente auszunutzen. Auf diese Weise sind keine besonderen Vorrichtungen, wie beispielsweise formschlüssige Kontaktelemente zwischen dem zweiten Abschnitt des plattenförmigen Elementes und der zweiten Druckvorrichtung erforderlich. Allerdings kann es auch sinnvoll sein, dass das plattenförmige Element während des Faltens durch die erste und/oder zweite Druckvorrichtung gehalten ist, beispielsweise durch Kraft- oder Formschluss.

Um die Durchlaufbewegung der plattenförmigen Elemente beim Durchlaufverfahren zu erleichtern, weist die zweite Druckvorrichtung gemäß einer Weiterbildung der vorliegenden Erfindung zumindest eine Rolle auf, die beim Falten an dem zweiten Abschnitt des plattenförmigen Elementes anliegt. Besonders vorteilhaft ist diese Anordnung, wenn an der zweiten Druckvorrichtung mehrere in Durchlaufrichtung hintereinander angeordnete Rollen, die an dem zweiten Abschnitt des plattenförmigen Elementes anliegen, zu einem oder mehreren Rollensätzen zusammengefasst werden. Die Rollen oder Rollensätze führen das plattenförmige Element im Durchlaufverfahren durch die Faltvorrichtung und sind gleichzeitig derart angeordnet, dass der zweite Abschnitt des plattenförmigen Elementes durch die Rollen oder Rollensätze gefaltet wird.

Zur Erreichung des erfindungsgemäßen Kraftangriffs der Rollen an dem zweiten Abschnitt des plattenförmigen Elementes ist die Ausrichtung der Rollen bzw. Rollensätze gegenüber dem plattenförmigen Element entscheidend. Nach einer Weiterbildung der vorliegenden Erfindung verlaufen die Achsen der Rollen beim Falten im wesentlichen parallel zu dem an der Rolle anliegenden zweiten Abschnitt des plattenförmigen Elementes. Gleichzeitig weisen die Achsen der Rollen gegenüber der Faltkante keinen rechten Winkel auf, d. h. die Rollen sind gegenüber der Durchlaufrichtung schräggestellt. Durch die Schrägstellung der Rollen laufen diese nicht lediglich entlang des zweiten Abschnitts der plattenförmigen Elemente, sondern es entsteht eine Reibungskraft zwischen den Rollen und dem zweiten Abschnitt, die erfindungsgemäß eine zweite Kraftkomponente erzeugt, welche in der Ebene des zweiten Abschnitts verläuft und in Richtung der Faltkante wirkt. Auf diese Weise wird der erste Abschnitt des plattenförmigen Elementes an die erste Druckvorrichtung gepresst.

Die Höhe der Reibungskraft zwischen den Rollen und dem zweiten Abschnitt der plattenförmigen Elemente kann gemäß einer Weiterbildung der Erfindung nicht nur über die Anordnung der Rollen, sondern auch über die Auslegung der Laufflächen mit einem bestimmten Reibungsbeiwert gesteuert werden. Hierbei sind hohe Reibungsbeiwerte der Laufflächen, die beispielsweise aus Gummi bestehen können, bevorzugt, um ein ausreichendes Anpressen des plattenförmigen Elementes an die erste Druckvorrichtung zu gewährleisten.

Um die Ausrichtung der Rollen bzw. Rollensätze an die Randbedingen des Faltvorganges, beispielsweise die Geometrie des plattenförmigen Elementes oder den gewünschten Faltwinkel anpassen zu können, sind die Rollen um die Faltkante schwenkbar und/oder um eine Achse senkrecht zum zweiten Abschnitt drehbar. Hierdurch wird eine erhöhte Flexibilität der Faltvorrichtung erreicht.

Weiterhin ist es zur Erleichterung der Durchlaufbewegung der plattenförmigen Elemente durch die Faltvorrichtung gemäß einer Weiterbildung der vorliegenden Erfindung von Vorteil, dass die erste Druckvorrichtung ebenfalls zumindest eine Rolle aufweist, die beim Falten an dem ersten Abschnitt anliegt.

### Kurze Beschreibung der Zeichnungen

Im Folgenden wird unter Bezugnahme auf die beigefügten Zeichnungen die vorliegende Erfindung näher erläutert und beschrieben. Es zeigen:
- Fig. 1a: eine schematische Ansicht einer erfindungsgemäßen Faltvorrichtung mit einem plattenförmigen Element vor Beginn des Faltvorganges;
- Fig. 1b: eine schematische Ansicht einer erfindungsgemäßen Faltvorrichtung mit einem plattenförmigen Element während des Faltvorganges;
- Fig. 1c: eine schematische Ansicht einer erfindungsgemäßen Faltvorrichtung mit einem plattenförmigen Element nach Abschluss des Faltvorganges;
- Fig. 2: eine schematische Ansicht einer erfindungsgemäßen Faltvorrichtung als Teil einer Durchlaufanlage zur Beförderung und Steuerung des plattenförmigen Elementes während des Faltvorganges;
- Fig. 3: eine schematische Seitenansicht einer erfindungsgemäßen Faltvorrichtung als Teil einer Durchlaufanlage zur Beförderung und Steuerung des plattenförmigen Elementes während des Faltvorganges.

### Ausführliche Beschreibung eines Ausführunasbeispiels der Erfindung

In den Fig. 1 und 2 ist eine erfindungsgemäße Faltvorrichtung 10 zum Falten eines plattenförmigen Elementes 1 schematisch dargestellt. Bei dem plattenförmigen Element 1 kann es sich beispielsweise um eine Kartonage handeln. In der vorliegenden Ausführungsform ist das plattenförmige Element 1 ein Oberkartonzuschnitt, der auf den Unterkarton 7 aufgebracht werden soll.

Das plattenförmige Element 1 besitzt einen ersten Abschnitt 3, einen zweiten Abschnitt 4 sowie eine Faltkante 2, die zwischen dem ersten Abschnitt 3 und dem zweiten Abschnitt 4 des plattenförmigen Elementes 1 liegt. Die Faltkante 2 weist eine Querschnittsverjüngung auf, um die Lage der Faltkante 2 vorzudefinieren und das Falten des plattenförmigen Elementes 1 entlang der Faltkante 2 zu erleichtern.

Die Faltvorrichtung 10 besitzt in Fig. 1 eine erste Druckvorrichtung 5, die an dem ersten Abschnitt 3 des plattenförmigen Elementes 1 anliegt, und eine zweite Druckvorrichtung 6, die an dem zweiten Abschnitt 4 des plattenförmigen Elementes 1 anliegt. Die erste und zweite Druckvorrichtung 5, 6 sind gemeinsam an einer Haltevorrichtung 8 angebracht, die während des Faltens eine stationäre Position einnimmt. Beide Druckvorrichtungen besitzen Rollen 5', 6', die mit ihren Laufflächen 9 an dem ersten bzw. zweiten Abschnitt 3, 4 des plattenförmigen Elementes 1 anliegen. Die Laufflächen 9 der Rollen weisen einen hohen Reibungsbeiwert auf, indem sie beispielsweise aus Gummi bestehen.

Die Rollen 6' der zweiten Druckvorrichtung 6 sind um die Faltkante 2 schwenkbar und um eine Achse parallel zum zweiten Abschnitt 4 drehbar. Die Achsen der Rollen 6' sind in der in Fig. 1 dargestellten Ausführungsform derart ausgerichtet, dass sie beim Falten im wesentlichen parallel zum zweiten Abschnitt 4 verlaufen und gegenüber der Faltkante 2 keinen rechten Winkel einnehmen.

Wie die Fig. 2 und 3 zeigen, ist die Faltvorrichtung 10 über die Haltevorrichtung 8 an einer Durchlaufanlage 9 zur Beförderung und Steuerung des plattenförmigen Elementes 1 während des Faltvorganges angebracht. Entlang der Durchlaufanlage 9 sind mehrere Faltvorrichtungen 10 in Durchlaufrichtung hintereinander angeordnet. Dabei weisen die Achsen der Rollen 6' der verschiedenen Faltvorrichtungen 10 unterschiedlichen Schwenkwinkel um die Faltkante 2 sowie unterschiedliche Neigungswinkel gegenüber der Faltkante 2 auf.

Zur bessern Führung des plattenförmigen Elementes 1 weist die Durchlaufanlage 9 in Fig. 2 ein seitliches Transportband 11 auf, welches an dem plattenförmigen Element 1 auf der dem zweiten Abschnitt 4 gegenüberliegenden Seite anliegt. Auch ist es möglich, dass die Durchlaufanlage 9 einschließlich der Faltvorrichtung 10 und dem plattenförmigen Element 1 symmetrisch zu der in Fig. 2 eingezeichneten Achse A-A aufgebaut sind. Auf diese Weise können zwei zweite Abschnitte 4 des plattenförmiges Elementes 1 gleichzeitig gefaltet werden, während ein Transportband 11 nicht mehr erforderlich ist.

Im Folgenden wird ein Durchlaufverfahren zum Falten des plattenförmigen Elementes 1 entlang der Faltkante 2 mit Hilfe der Faltvorrichtung 10 näher erläutert. Dabei verläuft die Durchlaufrichtung in den Fig. 1a bis 1c und 2 aus der Zeichenebene heraus.

Das plattenförmigen Element 1 wird derart in die Durchlaufanlage 9 eingelegt, dass die erste und zweite Druckvorrichtung 5, 6 jeweils an dem ersten bzw. zweiten Abschnitt des plattenförmigen Elementes 1 der an der Nullkante angeordneten Faltvorrichtung 10 anliegen. Die Durchlaufanlage 9 befördert das plattenförmige Element 1 in Durchlaufrichtung. Dabei gleiten der erste und zweite Abschnitt 3, 4 entlang den in Durchlaufrichtung hintereinander angeordneten ersten und zweiten Druckvorrichtungen 5, 6 der Faltvorrichtungen 10.

Während des Durchlaufens des plattenförmigen Elementes 1 biegt jeweils eine zweite Druckvorrichtung 6 den zweiten Abschnitt 4 des plattenförmigen Elementes 1 um die Faltkante 2 herum. Gleichzeitig entsteht aufgrund der Schrägstellung der Rollen 6' eine Reibungskraft zwischen der zweiten Druckvorrichtung 6 und dem zweiten Abschnitt 4, die eine zweite Kraftkomponente in der Ebene des zweiten Abschnitts 4 in Richtung der Faltkante 2 erzeugt und den ersten Abschnitt 3 des plattenförmigen Elementes 1 dadurch an die erste Druckvorrichtung 5 anpresst.

Bei jedem Passieren des plattenförmigen Element 1 entlang einer zweiten Druckvorrichtung 6 einer Faltvorrichtung 10 wird der zweite Abschnitt 4 um einen gewissen Winkel gefaltet, dessen Höhe von dem Schwenk- und Neigungswinkel der Rollen 6' der jeweiligen zweiten Druckvorrichtung 6 abhängt. Auf diese Weise wird das plattenförmige Element 1 im Durchlaufverfahren durch mehrere hintereinander angeordnete Faltvorrichtungen 10 gefaltet, bis der gewünschte Faltwinkel erreicht ist.

## Patentansprüche

1. Durchlaufverfahren zum Falten von plattenförmigen Elementen (1) entlang einer Faltkante (2), die zwischen einem ersten Abschnitt (3) und einem zweiten Abschnitt (4) des plattenförmigen Elementes (1) liegt,
mittels einer ersten Druckvorrichtung (5) und einer zweiten Druckvorrichtung (6), die während des Faltvorganges an dem plattenförmigen Element (1) auf unterschiedlichen Seiten (3, 4) der Faltkante (2) anliegen, bei welchem Verfahren
das plattenförmige Element (1) im wesentlichen parallel zur Faltkante (2) gefördert wird,
die zweite Druckvorrichtung (6) den zweiten Abschnitt (4) des plattenförmigen Elementes (1) durch eine erste Kraftkomponente, die senkrecht zur Ebene des zweiten Abschnitts (4) steht, um die Faltkante (2) herum abbiegt,
und dabei eine zweite Kraftkomponente erzeugt, die in der Ebene des zweiten Abschnitts (4) verläuft sowie in Richtung der Faltkante (2) wirkt, und den ersten Abschnitt (3) des plattenförmigen Elementes (1) an die erste Druckvorrichtung (5) anpresst.

2. Verfahren zum Falten von plattenförmigen Elementen (1) nach Anspruch 1, **dadurch gekennzeichnet, dass** die Faltkante (2) des plattenförmigen Elementes (1) als Falterleichterung, insbesondere in Form einer Querschnittsverjüngung und/oder Perforation, erzeugt wird.

3. Verfahren zum Falten von plattenförmigen Elementen (1) nach einem der Ansprüche 1 bis 2, **dadurch gekennzeichnet, dass** die zweite Druckvorrichtung (6) während des Faltens der plattenförmigen Elemente (1) eine stationäre Position einnimmt, an welcher der zweite Abschnitt (4) entlanggeführt wird.

4. Vorrichtung (10) zum Falten von plattenförmigen Elementen (1) im Durchlaufverfahren entlang einer Faltkante (2), die zwischen einem ersten Abschnitt (3) und einem zweiten Abschnitt (4) des plattenförmigen Elementes (1) liegt,
wobei die Vorrichtung (10) eine erste Druckvorrichtung (5) und eine zweite Druckvorrichtung (6) aufweist, die während des Faltvorganges an dem plattenförmigen Element (1) auf unterschiedlichen Seiten (3, 4) der Faltkante (2) anliegen,
eine Durchlaufanlage (9) zur Förderung der plattenförmigen Elemente (1) im wesentlichen parallel zur Faltkante (2) aufweist, wobei
die zweite Druckvorrichtung (6) derart ausgebildet ist, dass die Kontaktkraft zwischen der zweiten Druckvorrichtung (6) und dem zweiten Abschnitt (4) des plattenförmigen Elementes (1) eine erste Kraftkomponente aufweist, die senkrecht zur Ebene des zweiten Abschnitts (4) steht,
und eine zweite Kraftkomponente aufweist, die in der Ebene des zweiten Abschnitts (4) verläuft sowie in Richtung der Faltkante (2) wirkt.

5. Vorrichtung (10) zum Falten von plattenförmigen Elementen (1) im Durchlaufverfahren nach Anspruch 4, **dadurch gekennzeichnet, dass** die Faltkante (2) des plattenförmigen Elementes (1) als Falterleichterung, insbesondere als Querschnittsverjüngung und/oder Perforation, ausgebildet ist.

6. Vorrichtung (10) zum Falten von plattenförmigen Elementen (1) im Durchlaufverfahren nach Anspruch 4 oder 5, **dadurch gekennzeichnet, dass** die zweite Kraftkomponente, die in der Ebene des zweiten Abschnitts (4) verläuft sowie in Richtung der Faltkante (2) wirkt, eine Reibungskraft zwischen der zweiten Druckvorrichtung (6) und dem zweiten Abschnitt (4) ist.

7. Vorrichtung (10) zum Falten von plattenförmigen Elementen (1) im Durchlaufverfahren nach einem der Ansprüche 4 bis 6, **dadurch gekennzeichnet, dass** die zweite Druckvorrichtung (6) während des Faltens der plattenförmigen Elemente (1) eine stationäre Position einnimmt, an welcher der zweite Abschnitt (4) entlanggeführt wird.

8. Vorrichtung (10) zum Falten von plattenförmigen Elementen (1) im Durchlaufverfahren nach einem der Ansprüche 4 bis 7, **dadurch gekennzeichnet, dass** die zweite Druckvorrichtung (6) zumindest eine Rolle (6') aufweist, die beim Falten an dem zweiten Abschnitt (4) anliegt.

9. Vorrichtung (10) zum Falten von plattenförmigen Elementen (1) im Durchlaufverfahren nach Anspruch 8, **dadurch gekennzeichnet, dass** die zweite Druckvorrichtung (6) einen Rollensatz mit in Durchlaufrichtung hintereinander angeordneten Rollen (6') aufweist, die beim Falten an dem zweiten Abschnitt (4) anliegen.

10. Vorrichtung (10) zum Falten von plattenförmigen Elementen (1) im Durchlaufverfahren nach Anspruch 8 oder 9, **dadurch gekennzeichnet, dass** die Achsen der Rollen (6') beim Falten im wesentlichen parallel zum zweiten Abschnitt (4) verlaufen und gegenüber der Faltkante (2) keinen rechten Winkel einnehmen.

11. Vorrichtung (10) zum Falten von plattenförmigen Elementen (1) im Durchlaufverfahren nach einem der Ansprüche 8 bis 10, **dadurch gekennzeichnet, dass** die Rollen (6') um die Faltkante (2) schwenkbar und/oder um eine Achse senkrecht zum zweiten Abschnitt (4) drehbar sind.

12. Vorrichtung (10) zum Falten von plattenförmigen Elementen (1) im Durchlaufverfahren nach einem der Ansprüche 8 bis 11, **dadurch gekennzeichnet, dass** die Rollen (6') Laufflächen mit einem hohen Reibungsbeiwert aufweisen.

13. Vorrichtung (10) zum Falten von plattenförmigen Elementen (1) im Durchlaufverfahren nach einem der Ansprüche 4 bis 12, **dadurch gekennzeichnet, dass** die erste Druckvorrichtung (5) zumindest eine Rolle (5') aufweist, die beim Falten an dem ersten Abschnitt (3) anliegt.

## Claims

1. Continuous flow method for folding lamellar elements (1) along a folding edge (2) located between a first section (3) and a second section (4) of the lamellar element (1)
by means of a first pressing device (5) and a second pressing device (6) which during the folding operation rest against the lamellar element (1) on different sides (3, 4) of the folding edge (2), in which method
the lamellar element (1) is conveyed substantially parallel to the folding edge (2),
the second pressing device (6) bends the second section (4) of the lamellar element (1) about the folding edge (2) by a force component acting perpendicular to the plane of the second section (4)
and in doing so generates a second force component running in the plane of the second section (4) as well as acting in the direction of the folding edge (2) which presses the first section (3) of the lamellar element (1) against the first pressing device (5).

2. Method for folding lamellar elements (1) according to claim 1, **characterised in that** the folding edge (2) of the lamellar element (1) is produced as a folding aid, in particular in the form of a narrowing of the cross-section and/or a perforation.

3. Method for folding lamellar elements (1) according to any of claims 1 to 2, **characterised in that** during folding of the lamellar element (1) the second pressing device (6) assumes a stationary position against which the second section (4) is guided along.

4. Device (10) for folding lamellar elements (1) by a continuous flow method along a folding edge (2) located between a first section (3) and a second section (4) of the lamellar element (1),
wherein the device (10) comprises a first pressing device (5) and a second pressing device (6) which during the folding operation rest against the lamellar element (1) on different sides (3, 4) of the folding edge (2),
and has a continuous flow unit (9) for conveying the lamellar elements (1) substantially parallel to the folding edge (2), wherein
the second pressing device (6) is constructed in such a way that the contact force between the second pressing device (6) and the second section (4) of the lamellar element (1) has a first force component acting perpendicular to the plane of the second section (4),
and has a second force component running in the plane of the second section (4) as well as acting in the direction of the folding edge (2).

5. Device (10) for folding lamellar elements (1) by the continuous flow method according to claim 4, **characterised in that** the folding edge (2) of the lamellar element (1) is constructed as a folding aid, in particular in the form of a narrowing of the cross-section and/or a perforation.

6. Device (10) for folding lamellar elements (1) by the continuous flow method according to claim 4 or 5, **characterised in that** the second force component running in the plane of the second section (4) as well as acting in the direction of the folding edge (2) is a friction force between the second pressing device (6) and the second section (4).

7. Device (10) for folding lamellar elements (1) by the continuous flow method according to any of claims 4 to 6, **characterised in that** during folding of the lamellar element (1) the second pressing device (6) assumes a stationary position against which the second section (4) is guided along.

8. Device (10) for folding lamellar elements (1) by the continuous flow method according to any of claims 4 to 7, **characterised in that** the second pressing device (6) has at least one roller (6') which during folding rests against the second section (4).

9. Device (10) for folding lamellar elements (1) by the continuous flow method according to claim 8, **characterised in that** the second pressing device (6) has a set of rollers with rollers (6') arranged one behind the other in the continuous flow direction which during folding rest against the second section (4).

10. Device (10) for folding lamellar elements (1) by the continuous flow method according to claim 8 or 9, **characterised in that** during folding the axles of the rollers (6') run substantially parallel to the second section (4) and do not assume a right angle with respect to the folding edge (2).

11. Device (10) for folding lamellar elements (1) by the continuous flow method according to any of claims 8 to 10, **characterised in that** the rollers (6') are pivotable about the folding edge (2) and/or are rotatable about an axis perpendicular to the second section (4).

12. Device (10) for folding lamellar elements (1) by the continuous flow method according to any of claims 8 to 11, **characterised in that** the rollers (6') have running surfaces with a high coefficient of friction.

13. Device (10) for folding lamellar elements (1) by the continuous flow method according to any of claims 4 to 12, **characterised in that** the first pressing device (5) has at least one roller (5') which during folding rests against the first section (3).

## Revendications

1. Procédé à passage en continu pour le pliage d'éléments (1) en forme de feuille, le long d'une arête de pliage (2), située entre un premier tronçon (3) et un deuxième tronçon (4) de l'élément (1) en forme des feuille,
au moyen d'un premier dispositif de pressage (5) et d'un deuxième dispositif de pressage (6), qui, pendant le processus de pliage, appuient sur l'élément (1) en forme de feuille, sur des côtés (3, 4) différents de l'arête de pliage (2), procédé pour lequel :
l'élément (1) en forme de feuille est transporté sensiblement parallèlement à l'arête de pliage (2),
le deuxième dispositif de pressage (6) plie autour de l'arête de pliage (2) le deuxième tronçon (4) de l'élément (1) en forme de feuille, au moyen d'une première composante de force, perpendiculaire au plan du deuxième tronçon (4),
et produit alors une deuxième composante de force, agissant dans le plan du deuxième tronçon (4) ainsi que dans la direction de l'arête de pliage (2), et presse le premier tronçon (3) de l'élément (1) en forme de feuille sur le premier dispositif de pressage (5).

2. Procédé de pliage d'éléments (1) en forme de feuilles selon la revendication 1, **caractérisé en ce que** l'arête de pliage (2) de l'élément (1) en forme de feuille est produite en tant que facilitation au pliage, en particulier sous la forme d'un effilement de la section transversale et/ou d'une perforation.

3. Procédé de pliage d'éléments (1) en forme de feuilles selon l'une des revendications 1 à 2, **caractérisé en ce que** le deuxième dispositif de pressage (6), pendant le pliage des éléments en forme de feuilles, prend une position stationnaire, le long de laquelle le deuxième tronçon (4) est guidé.

4. Dispositif (10) pour le pliage d'éléments (1) en forme de feuilles, dans un procédé à passage en continu, le long d'une arête de pliage (2), située entre un premier tronçon (3) et un deuxième tronçon (4) de l'élément (1) en forme de feuille,
où le dispositif (10) présente un premier dispositif de pressage (5) et un deuxième dispositif de pressage (6), qui, pendant le processus de pressage, appuient sur l'élément (1) en forme de feuille, sur des côtés (3, 4) différents de l'arête de pliage,
présente une installation à passage en continu (9) pour le transport des éléments (1) en forme de feuilles, sensiblement parallèlement à l'arête de pliage (2), où
le deuxième dispositif de pressage (6) est réalisé de manière que la force de contact, entre le deuxième dispositif de pressage (6) et le deuxième tronçon (4) de l'élément (1) en forme de feuilles, présente une première composante de force, perpendiculaire au plan du deuxième tronçon (4),
et présente une deuxième composante de force, s'étendant dans le plan du deuxième tronçon (4) et agissant en direction de l'arête de pliage (2).

5. Dispositif (10) pour le pliage d'éléments (1) en forme de feuilles en un procédé à passage en continu selon la revendication 4, **caractérisé en ce que** l'arête de pliage (2) de l'élément (1) en forme de feuilles est réalisée sous la forme de facilitation au pliage, en particulier d'éfilement de la section transversale et/ou de perforation.

6. Dispositif (10) pour le pliage d'éléments (1) en forme de feuilles, dans un procédé à passage en continu selon la revendication 4 ou 5, **caractérisé en ce que** la deuxième composante de force, qui s'étend dans le plan du deuxième tronçon (4) et agit dans la direction de l'arête de pliage (2), est une force de friction entre le deuxième dispositif de pressage (6) et le deuxième tronçon (4).

7. Dispositif (10) pour le pliage d'éléments (1) en forme de feuilles, dans un procédé à passage en continu selon l'une des revendications 4 à 6, **caractérisé en ce que**, pendant le pliage des éléments en forme de feuilles, le deuxième dispositif de pressage (6) prend une position stationnaire, le long de laquelle le deuxième tronçon (4) est guidé.

8. Dispositif (10) pour le pliage d'éléments (1) en forme de feuilles, dans un procédé à passage en continu selon l'une des revendications 4 à 7, **caractérisé en ce que** le deuxième dispositif de pressage (6) présente au moins un rouleau (6'), qui appuie sur le deuxième tronçon (4) lors du pliage.

9. Dispositif (10) pour le pliage d'éléments (1) en forme de feuille, dans un procédé à passage en continu selon la revendication 8, **caractérisé en ce que** le deuxième dispositif de pressage (6) présente un jeu de rouleaux, comprenant des rouleaux (6'), disposés les uns derrières les autres dans la direction de passage et qui appuient sur le deuxième tronçon (4) lors du pliage.

10. Dispositif (10) pour le pliage d'éléments (1) en forme de feuilles, dans un procédé à passage en continu, selon la revendication 8 ou 9, **caractérisé en ce que**, lors du pliage, les axes des rouleaux (6') s'étendent sensiblement parallèlement au deuxième tronçon (4) et ne prennent aucun angle droit par rapport à l'arête de pliage (2).

11. Dispositif (10) pour le pliage d'éléments (1) en forme de feuilles, dans un procédé à passage en continu, selon l'une des revendications 8 à 10, **caractérisé en ce que** les rouleaux (6') sont susceptibles de pivoter autour de l'arête de pliage (2) et/ou sont susceptibles de tourner autour d'un axe, perpendiculaire au deuxième tronçon (4).

12. Dispositif (10) pour le pliage d'éléments (1) en forme de feuilles, dans un procédé à passage en continu, selon l'une des revendications 8 à 11, **caractérisé en ce que** les rouleaux (6') présentent des surfaces de défilement ayant un coefficient de friction élevé.

13. Dispositif (10) pour le pliage d'éléments (1) en forme de feuilles, dans un procédé à passage en continu, selon l'une des revendications 4 à 12, **caractérisé en ce que** le premier dispositif de pressage (5) présente au moins un rouleau (5'), appuyant sur le premier tronçon (3) lors du pliage.
